# EUROPÄISCHE PATENTSCHRIFT

(11) **EP 1 325 282 B1**
(45) Veröffentlichungstag und Bekanntmachung des Hinweises auf die Patenterteilung: **08.08.2007**
(21) Anmeldenummer: 01982381.4
(22) Anmeldetag: 28.09.2001
(51) Int. Cl.: F42D 1/055

(54) **VERFAHREN ZUM ANSCHLUSS VON ZÜNDERN AN EIN ZÜNDSYSTEM**
METHOD FOR CONNECTING IGNITORS IN AN IGNITION SYSTEM
PROCEDE POUR LE RACCORDEMENT D'AMORCES A UN SYSTEME DE MISE A FEU

(30) Priorität: 30.09.2000 DE 10048707; 27.09.2001 DE 10147726
(43) Veröffentlichungstag der Anmeldung: 09.07.2003
(73) Patentinhaber: Dynamit Nobel GmbH Explosivstoff- und Systemtechnik, 53840 Troisdorf (DE)
(72) Erfinder: AEBI, Walter, CH-4586 Kyburg-Buchegg (CH); PETZOLD, Jan, 51503 Rösrath (DE); SCHÄFER, Heinz, 28665 Lilienthal (DE); ZEMLA, Andreas, 53842 Troisdorf (DE)
(74) Vertreter: Uppena, Franz
(86) Internationale Anmeldenummer: PCT/EP2001/011275
(87) Internationale Veröffentlichungsnummer: WO 2002/031431

(56) Entgegenhaltungen:
- EP-A- 0 604 694
- EP-A- 0 897 098
- WO-A-00/09967
- WO-A-01/67031
- DE-A- 19 945 790
- US-A- 6 079 333

## Beschreibung

Die Erfindung betrifft ein Verfahren zum Anschluss von Zündern an ein Zündsystem entsprechend dem Oberbegriff des ersten Anspruchs.

Ein Zündsystem besteht aus einer Vielzahl von Zündern, die an einer Busleitung angeschlossen sind, die wiederum von einem sogenannten Logger ausgeht. Ein Logger ist ein Datenlese- und Speichergerät, in dem die relevanten Daten eines Zünders gespeichert werden können. Ein Zündsystem kann aus mehreren Zündkreisen bestehen, das heißt, dass mehrere Logger vorhanden sind, an die jeweils eine Busleitung mit einer Vielzahl von Zündern angeschlossen ist. Die Logger wiederum sind an ein Zündgerät oder eine Auslöseeinrichtung, einen sogenannten Blaster angeschlossen, von dem aus die Zünder aufgrund eines Zündbefehls in einer vorgegebenen zeitlichen Reihenfolge gezündet werden können. Die Busleitungen, die von den Loggern ausgehen, können neben der Signalübertragung auch zur Energieversorgung der Zünder, insbesondere zur Aufladung der Zündkondensatoren, dienen, Zündsysteme dieser Art werden beispielsweise beim übertägigen Abbau von Bodenschätzen, von Erzen oder Kohle, oder in der Steine- und Erdenindustrie eingesetzt.

Um die Zünder hinsichtlich ihrer Verzögerungszeit individuell ansprechen zu können, gibt es Zünder, die einen ldentifizierungs-Code aufweisen. Dieser kann beispielsweise aus einer Identifikationsnummer oder einem Barcode bestehen, die äußerlich auf dem Zünder aufgebracht sind und abgelesen werden können. Der Identifizierungs-Code kann auch in der Elektronik des Zünders abgespeichert sein. Wenn dieser Identifizierungscode in dem Logger gespeichert wird, kann der Zünder mit der Programmier- und Speicherelektronik des Loggers angesprochen werden, wenn eine Funktion, beispielsweise eine Verzögerungszeit, in dem Zündern gespeichert werden soll.

Nach Verlegen der Busleitung vom Logger aus, werden die Zündern mit ihrer Zündleitung an die Busleitung des ihnen zugeordneten Loggers angeschlossen, angeloggt. Sind mehrere Logger mit entsprechenden Busleitungen im Gelände verteilt, kann das Anloggen der Zünder an die Busleitungen gleichzeitig erfolgen. Beim Anschließen eines Zünders an die Busleitung teilt die anschließende Person, der Anlogger, den Identifizierungs-Code des jeweiligen Zünders an den dem Zünder zugeordneten Logger mit, beispielsweise per Funk. Gleichzeitig kann der Anlogger dem Logger zusätzlich die geographischen Koordinaten des Bohrlochs mitteilen, in das der Zünder abgelassen wird. Die Bohrlochkoordinaten sowie der Identifizierungs-Code des Zünders können zu einer sogenannten Adresse zusammengefasst werden, unter der vom Logger aus der jeweilige Zünder individuell angesprochen werden kann. Die Bestimmung der Koordinaten des Bohrlochs kann beispielsweise mittels GPS (Global Positioning System) oder mittels des DGPS (Differential Global Positioning System) erfolgen.

Das Anloggen der Zünder an die Busleitung erfolgt insbesondere in den Tagebaubetrieben unter Bedingungen, die zunächst nicht sichtbar zu Schäden, insbesondere an der Isolierung der Zünder sowie der Zündleitungen, führen können. Solche Schäden können zu Nebenschlüssen führen, insbesondere zum Nebenschluss von Zünder zu Zünder. Treten diese Nebenschlüsse zwischen Zündern auf, die gleichzeitig an unterschiedlichen Busleitungen angeschlossen werden, so kann es zu Fehlern in der Datenübertragung kommen, beispielsweise durch Verlust oder Fälschung der zu übertragenden Signale oder durch Eindringen von Signalen eines fremden Zünders.

Aufgabe der vorliegenden Erfindung ist es, ein Verfahren vorzustellen, mit dem die beschriebenen Störungen und Fehler vermieden werden können.

Die Lösung der Aufgabe erfolgt mit Hilfe der kennzeichnenden Merkmale des ersten Anspruchs. Vorteilhafte Ausgestaltungen der Erfindung werden in den Unteransprüchen beansprucht.

Erfindungsgemäß wird vorgeschlagen, dass ein sogenannter Anlog-Manager installiert wird. Jeder der Anlogger trägt ein Sende- und Empfangsgerät, einen Logdatenübermittler, das einen eigenen Identifizierungs-Code aufweist und der Übermittlung der Identifizierungs-Codes und der Daten der geografischen Koordinaten der Zünder an den ihm zugeordneten Logger dient. Diese Sende- und Empfangsgeräte sind zum bidirektionalen Kontakt sowohl mit dem ihnen jeweils zugeordneten Logger und dem Anlog-Manager ausgelegt. Der Anlog-Manager steht im bidirektionalen Kontakt zu allen Loggern sowie zu allen Logdatenübermittlern, die die Anlogger tragen. Der Kontakt kann über Leitungen oder über Funk erfolgen.

Das erfindungsgemäße Verfahren zum Anloggen von Zündern an den Zündkreis eines Zündsystems erfolgt wie hier beschrieben: Ein Zünder soll von einem Anlogger an die Busleitung eines Loggers angeloggt werden. Dazu meldet sich der Anlogger, der den Zünder anschließen will, mit seinem Logdatenübermittler bei dem Anlog-Manager, der ihn an dem Identifizierungs-Code erkennt und somit den zugehörigen Logger zuordnen kann. Das Anmelden kann beispielsweise dadurch erfolgen, dass durch einen Tastendruck ein Signal mit dem Identfizierungs-Code an den Anlog-Manager übermittelt wird, beispielsweise mittels Funk. Der Anlog-Manager quittiert die Anmeldung mit einem Signal an den Logdatenübermittler. Wird im Augenblick kein anderer Zünder angeschlossen, wird ein Freigabesignal zum Anloggen des Zünders übermittelt. Ansonsten erfolgt eine Meldung, dass die Datenübermittlung nicht möglich ist. Dadurch wird vorteilhaft vermieden, dass durch die oben aufgezeigten Fehlermöglichkeiten eine Verfälschung der zu übermittelnden Signale auftritt.

Die Signale können optisch, akustisch oder mechanisch, beispielsweise durch Schwingungen, dem Anlogger durch den Logdatenübermittler mitgeteilt werden. Gleichzeitig wird von dem Anlog-Manager der dem Anlogger zugeordnete Logger auf Empfang geschaltet, damit von dem anzuschließenden Zünder die entsprechenden Daten eingelesen werden können. Dieses Ansprechen des Loggers durch den Anlog-Manager kann nur erfolgen, wenn er dessen Identifizierungs-Code kennt. Somit ist es möglich, das sich beim Melden eines Anloggers der Anlog-Manager direkt an den zuständigen Logger wenden kann, damit dieser die Signale des dem Logger zugeordneten Logdatenübermittlers beziehungsweise die Daten eines beim Anloggen an die Busleitung sich selbst meldenden Zünders empfangen kann.

Hat nun der Anlogger von dem Anlog-Manager die Bestätigung erhalten, dass der Zünder an die Busleitung angeschlossen werden kann, führt er diesen Anschluss durch und quittiert das Anloggen durch die Übertragung des Identifizierungs-Codes und eventuell der Position des angeschlossenen Zünders, wenn deren Ermittlung beispielsweise durch den Einsatz des GPS oder die DGPS möglich ist.

Erkennt nun der Logger aufgrund der oben dargelegten Fehlermöglichkeiten, dass die übermittelten Daten unvollständig oder fehlerhaft sind, so kann er den Fehler sofort melden und für den Anlogger beispielsweise sichtbar auf einem Display mitteilen. Dadurch können fehlerhafte Zünder oder ein fehlerhafter Anschluss sofort erkannt werden.

Durch das Anschließen von Zündern in mehreren Zündkreisen an mehreren Busleitungen kann es vorkommen, dass sich zwei oder mehr Anlogger gleichzeitig beim Anlog-Manager melden. Der Anlog-Manager erlaubt aber nur ein Anloggen während einer Zeit, so dass jeweils nur einem Anlogger die Möglichkeit geboten wird, einen Zünder anzuschließen und jeweils nur die Daten eines Zünders an den ihm zugeordneten Logger übertragen werden. Den übrigen Anloggern wird durch ein Signal mitgeteilt, dass sie sich sozusagen in einer Wartestellung befinden und die Freigabe erst erfolgt, wenn der gerade ablaufende Anloggvorgang eines Zünders abgeschlossen ist. Dazu kann in dem Anlog-Manager eine Warteschleife vorgesehen sein, in der nach der Reihenfolge der eingehenden Meldung die jeweiligen Anlogger in zeitlicher Reihenfolge eingeordnet werden und ihnen gegebenenfalls die Warteposition angezeigt wird.

Ist durch einen Anlogger ein Zünder erfolgreich an die Busleitung angeloggt worden, so quittiert der Logger dieses an den Logdatenübermittler mit einem Quittiersignal. Darauf kann der Anlogger dem Anlog-Manager das erfolgreiche Anloggen des Zünders durch ein Signal zur Kenntnis geben. Das Quittiersignal des Loggers kann allerdings auch an den Anlog-Manager direkt gehen und auf dem Logdatenübermittler nur als Anzeige für ein erfolgreiches Anloggen dienen. Danach kann der Anlog-Manager dem in der Warteschleife befindlichen nachfolgenden Anlogger das Anloggen des nächsten Zünders freigeben. Der Anlogger, der gerade den Anschluss eines Zünders erfolgreich durchgeführt hat, weiß darauf, dass er den Anschluß des nachfolgenden Zünders anmelden kann.

Das Anlog-Management kann auch dann durchgeführt werden, wenn der Zünder sich beim Anschließen an die Busleitung selbsttätig beim Logger meldet. In diesem Fall muss der Anlogger durch das von ihm abgegebene Signal zunächst den Anlog-Manager darauf aufmerksam machen, dass er beabsichtigt, einen Zünder anzuloggen. Daraufhin prüft der Anlog-Manager, ob in derselben Zeit bereits der Anloggvorgang eines Zünder läuft. Ist dies der Fall, wird der Logger, an dessen Busleitung ein Zünder angeloggt werden soll, so lange für den Empfang der Daten gesperrt, bis dass der Anloggvorgang eines vorhergehenden Zünders an einem anderen Logger abgeschlossen ist. Nach Bestätigung des Empfangs der Signale des angeloggten Zünders durch das Quittiersignal des Loggers kann entweder der Anlogger dem Anlog-Manager das erfolgreiche Anloggen mitteilen oder das Signal geht direkt an den Anlog-Manager. Der Anlog-Manager schickt darauf ein Freigabe-Signal an den Logger, an dessen Busleitung der Zünder angeloggt werden soll. Wird dann der Zünder an die Busleitung angeschlossen, sendet er automatisch seinen ldentifizierungs-Code an seinen Logger, der bei einem ordnungsgemäßen Empfang der Signale den Anschluß quittiert und den Identifizierungs-Code, gegebenenfalls mit den geografischen Koordinaten des Zünders, als Adresse speichert.

Das erfindungsgemäße Verfahren gibt höchstmögliche Sicherheit bei dem gleichzeitigen Anloggen von Zündern in einem Zündsystem mit mehreren Zündkreisen und damit mehreren Loggern.

Der Anlog-Manager eignet sich weiterhin dazu, die Übermittlung der Verzögerungszeiten von dem Blaster über die Logger an die einzelnen Zünder zu koordinieren. Da diese Datenübertragung ebenfalls durch die oben beschriebenen Schadensmöglichkeiten an den Zündern oder Zündleitungen behindert und gestört werden kann, ist es vorteilhaft, wenn jeder Zünder einzeln angesprochen wird. In diesem Fall müssen die Logger und der Blaster eine Adresse haben, damit sie vom Anlog-Manager angesprochen werden können. Der Anlog-Manager lässt dann die Datenübertragung vom Blaster nur an den Logger und von dort nur an die Zünder zu, der auch angesprochen werden soll und sperrt die übrigen Logger. Ist die Datenübertragung von dem Blaster an den jeweiligen Logger und von dort aus an die Zünder abgeschlossen, kann der Blaster das Ende der Datenübertragung mittels eines Signals an den Anlog-Manager melden. Ebenso kann der jeweilige Logger an den Anlog-Manager melden, dass der Empfang der Verzögerungszeitdaten durch die Zünder erfolgt ist und die Programmierung der einzelnen Zünder abgeschlossen ist. Aufgrund dieser Signale kann der Anlog-Manager den vorhergehenden Logger abschalten und den nachfolgenden Logger auf Empfang schalten. Das erfindungsgemäße Verfahren stellt sicher, dass bei der Signalübertragung nach dem Anschließen der Zünder sowie beim anschließenden Programmieren der Verzögerungszeiten die Signalübertragung eines Zünders oder Loggers nicht durch die Signalübertragung eines weiteren Zünders oder Loggers gestört wird und dass Fehler bei der Übertragung sofort erkannt werden und dem jeweiligen Sender oder Empfänger, dem Zünder oder dem Logger, zugeordnet werden können.

Anhand eines Ausführungsbeispiels wird die Erfindung näher erläutert.

Die vorliegende Darstellung zeigt ein Zündsystem 1 mit vier getrennten Zündkreisen 2 bis 5. Jeder der Zündkreise 2 bis 5 besteht aus einer Busleitung 6 bis 9, die jeweils von einem Logger 10 bis 13 ausgehen und an der die Zünder 14 mit ihrer Zündleitung 15 in dem Anschlusspunkt 16 angeschlossen, dass heißt angeloggt sind. Bei allen vier Zündkreisen 2 bis 5 ist eine Person, an Anlogger 17 bis 20, damit beschäftigt, Zünder an die jeweiligen Busleitungen 6 bis 9 anzuloggen. Der Anlogger 17 ist gerade dabei, einen Zünder 14 mit seiner Zündleitung 15 in einem Anschlusspunkt 16 an die Busleitung 6 des Zündkreises 2 anzuloggen. Ebenso will zum gleichen Zeitpunkt der Anlogger 20 verfahren.

Jeder der Anlogger 17 bis 20 hat ein Sende- und Empfangsgerät, einen Logdatenübermittler 21, der einen eigenen Identifizierungs-Code aufweist. Diese Logdatenübermittler 21 sind zum bidirektionalen Kontakt sowohl mit den jeweiligen Loggern 10 bis 13 als auch mit dem Anlog-Manager 22 geeignet.

Im vorliegenden Ausführungsbeispiel würde es bei einem gleichzeitigen Anschluss von Zündern 14 durch den Anlogger 17 und den Anlogger 20 bei einem Nebenschluss der Zünder zu einer Gefährdung der Datenübertragung kommen. Um dies zu vermeiden, haben sich sowohl der Anlogger 17 als auch der Anlogger 20 über ihre Logdatenübermittler 21 bei dem Anlog-Manager 22 unter Angabe des jeweiligen Identifizierungs-Codes angemeldet. Der Anlog-Manager 22 kann aufgrund der Identifizierungs-Codes der jeweiligen Logdatenübermittler 21 die Anlogger dem jeweiligen Logger zuordnen. So ist der Anlogger 17 dem Logger 10 und der Anlogger 20 dem Logger 13 zugeordnet.

Im vorliegenden Ausführungsbeispiel hat sich der Anlogger 17, wie durch den Funkkontakt 23 symbolisiert, vor dem Anlogger 20 beim Anlog-Manager 22 gemeldet, dessen Funkkontakt mit der gestrichelten Linie 24 symbolisiert ist, so dass der Anlog-Manager 22 über den angedeuteten Funkkontakt 25 den Logger 10 einschaltet und dem Anlogger 17 das Anschließen eines Zünders 14 vor dem Anlogger 20 erlaubt. Nachdem der Anlog-Manager 22 dem Anlogger 17 die Erlaubnis zum Anloggen des Zünders 14 im Anschlusspunkt 16 gegeben hat, übermittelt dieser, im vorliegen Fall mittels des Logdatenübermittlers 21, ebenfalls per Funk, den Identifizierungs-Code des Zünders 14 und gegebenenfalls die Position des Bohrlochs an den Logger 10. Diese Datenübermittlung ist durch den Funkkontakt 26 symbolisiert. Sind die Daten des Zünders an den Logger 10 übermittelt, meldet dieser den ordnungsgemäßen Empfang der Daten über die angedeutete Funkstrecke 26 an den Logdatenübermittler 21 des Anloggers 17. Dieser quittiert daraufhin den erfolgreich vollzogenen Anloggvorgang mittels eines Signals über die Funkstrecke 23 an den Anlog-Manager 22. Daraufhin erfolgt über den angedeuteten Funkkontakt 24 die Meldung an den Logdatenübermittler 21 des Anloggers 20 mit der Mitteilung der Freigabe zum Anloggen des bereitgehaltenen Zünders 14 an die Busleitung 9. Ist von dem Anlogger 20 der Zünder erfolgreich an die Busleitung 9 angeschlossen worden, so quittiert er diesen Anschluss mittels eines Funksignals an den Anlog-Manager 22, so dass dieser die Freigabe zum Anloggen eines Zünders an einen anderen Anlogger weitergeben kann.

Sind schließlich alle bereitliegenden Zünder 14 an die jeweiligen Busleitungen 6 bis 9 der Zündkreise 2 bis 5 angeloggt, erfolgt die Programmierung der Zünder hinsichtlich ihrer Zeitverzögerung aus dem Zündgerät oder der Auslöseeinrichtung, dem sogenannten Blaster 27. Dieser kann über Leitungen 28 bis 31 mit den jeweiligen Loggern 10 bis 13 verbunden sein. Es kann aber auch, wie hier nicht dargestellt, eine Funkverbindung zwischen dem Blaster 27 und den jeweiligen Loggern bestehen. Weiterhin besteht eine Verbindung über eine Leitung 32 oder über eine angedeutete Funkverbindung 33 zwischen dem Blaster 27 und dem Anlog-Manager 22. Der Anlog-Manager 22 ist dazu ausgestattet, die Logger 10 bis 13 jeweils gesondert an- und auszuschalten, wenn von dem Blaster 27 in den jeweiligen Zündkreisen 2 bis 5 beispielsweise die Verzögerungszeiten in den Zündern 14 abgespeichert werden sollen. Dazu erfolgt zunächst von dem Blaster 27 eine Mitteilung an den Anlog-Manager 22, welcher der Logger 10 bis 13 der Zündkreise 2 bis 5 angsprochen werden soll. Im vorliegenden Ausführungsbeispiel ist der Anlog-Manager 22 über den hier angedeuteten Funkkontakt 34 mit dem Logger 10 in Verbindung getreten und hat ihn für den Empfang der Daten aus dem Blaster 27 eingeschaltet, während über die übrigen Funkkontakte 35 die nachfolgenden Logger 11 bis 13 so geschaltet werden, dass sie die nur für den Logger 10 bestimmten Daten nicht empfangen können. Erst nach Übermittlung der Daten, die für den Zündkreis 2 bestimmt sind, erfolgt eine Umschaltung auf den nachfolgenden Logger und eine Sperrung des vorhergehenden Loggers, der bereits die Daten erhalten hat, sowie eine Beibehaltung der Sperre der Logger, an die diese Daten ebenfalls nicht gerichtet sind.

Erst wenn sämtliche Daten von dem Blaster 27 an die jeweiligen Zündkreise 2 bis 5 übermittelt worden sind, können die Zünder von dem Blaster 27 über die jeweiligen Logger gezündet werden.

## Patentansprüche

1. Verfahren zum Anschluß von Zündern (14) an ein Zündsystem (1), das aus mehreren Zündkreisen (6-9) besteht, bei denen eine Vielzahl von Zündern an die jeweiligen Busleitungen (2-5) angeschlossen werden, die jeweils von einem Logger (10-13) ausgehen, der an den allen Loggern zugeordnetem Blaster (27) angeschlossen ist, von dem aus die Zünder (14) aufgrund eines Zündbefehls in einer vorgegebenen zeitlichen Reihenfolge gezündet werden, **dadurch gekennzeichnet, dass** ein Anlog-Manager (22) installiert wird, der im bidirektionalen Kontakt mit den Loggern (10-13), dem Blaster (27) und den Logdatenübermittlern (17-20) der Logger, die die Daten der Zünder (14) an den Logger (10-13) melden, steht, dass sich beim Anloggen der Zünder an die Busleitungen (2-5) der Zündkreise (6-9) des Zündsystems der Anlogger (17-20), die Person (17-20), die die Zünder anschließt, bei dem Anlog-Manager (22) meldet, dass der Anlog-Manager (22) den Anlogge (17-20) an einen ihm zugeordneten Identifizierungs-Code erkennt und ihn dem Logger (10-13) zuordnet, an dessen Busleitung (2-5) der Anlogger (17-20) die Zünder (14) anschließen will, dass der Anlog-Manage (22) überprüft, ob zum Zeitpunkt des Meldens ein Zünder (14) angeschlossen wird und Daten übertragen werden, dass dann, wenn keine Daten übertragen werden, der der Busleitung (2-5) zugeordnete Logger (10-13) zur Übermittlung der Daten des anzuschließenden ZündersJauf Empfang geschaltet wird, dass dann, wenn bereits ein anderer Zünder (14) angeschlossen wird, der Anlog-Manageg (22) an den Logdatenübermittler (21) eine Meldung schickt, daß eine Datenübertragung nicht möglich ist, dass erst dann der Anschluß des Zünders (14) an den zugeordneten Logger (10-13) freigegeben wird, wenn die Datenübertragung des anderen Zünders (14) abgeschlossen ist und dass die von den Zündern (14) übermittelten Daten die Grundlage bilden für die zeitliche Reihenfolge der Zündung der einzelnen Zünder (14).

2. Verfahren nach Anspruch 1, **dadurch gekennzeichnet, dass** sich beim Melden des Anloggers mit seinem Identifizierungs-Code der Analog-Manager direkt an den zuständigen Logger wendet und ihn dann, wenn er nicht gerade durch eine Datenübertragung belegt ist, auf Empfang schaltet für die Signale des dem Logger zugeordneten Logdatenübermittlers beziehungsweise die Daten eines beim Anloggen an die Busleitung sich selbst meldenden Zünders.

3. Verfahren nach Anspruch 1 oder 2, **dadurch gekennzeichnet, dass** dann, wenn der Anlogger von dem Anlog-Manager die Bestätigung erhalten hat, dass er den Zünder an die Busleitung anschließen kann, er den Anschluß des Zünders durchführt und das Anloggen durch die Übertragung des Identifizierungs-Codes quittiert.

4. Verfahren nach Anspruch 3, **dadurch gekennzeichnet, dass** die Position des angeschlossenen Zünders im Zündsystem dem Anlog-Manager übermittelt wird.

5. Verfahren nach einem der Ansprüche 1 bis 4, **dadurch gekennzeichnet, dass** dann, wenn sich zwei oder mehr Anlogger zum Anschließen von Zündern beim Anlog-Manager melden, der Anlog-Manager die Meldungen nach der Reihenfolge ihres Eingangs in eine Warteschleife einordnet, gegebenenfalls die Warteposition anzeigt und erst dann einen Anlogvorgang freigibt, wenn ein voraufgegangener Anlogvorgang eines Zünders erfolgreich abgeschlossen worden ist oder die Kenntnisnahme der Fehlermeldung eines nicht ordnungsgemäßen Anschlusses bestätigt wurde.

6. Verfahren nach einem der Ansprüche 1 bis 5, **dadurch gekennzeichnet, dass** dann, wenn die beim Anloggen übermittelten Daten unvollständig oder fehlerhaft sind, der Logger den Fehler an den Logdatenübermittler meldet, und der Fehler auf dem Logdatenübermittler signalisiert oder auf einem Display des Logdatenübermittlers angezeigt wird.

7. Verfahren nach einem der Ansprüche 1 bis 6, **dadurch gekennzeichnet, dass** dann, wenn durch einen Anlogger ein Zünder erfolgreich an eine Busleitung angeloggt worden ist, der Logger dieses auf dem Logdatenübermittler mit einem Quittiersignal quittiert und darauf der Anlogger dass erfolgreiche Anloggen dem Anlog-Manager mitteilt.

8. Verfahren nach einem der Ansprüche 1 bis 6, **dadurch gekennzeichnet, dass** dann, wenn durch einen Anlogger ein Zünder erfolgreich an eine Busleitung angeloggt worden ist, der Logger dieses dem Anlog-Manager direkt meldet und ein entsprechendes Signal auf dem Logdatenübermittler erscheint.

9. Verfahren nach einem der Ansprüche 1 bis 8, **dadurch gekennzeichnet, dass** die Übermittlung der Verzögerungszeiten von dem Blaster über die Logger zu den einzelnen Zündern durch den Anlog-Manager koordiniert wird, indem neben den einzelnen Zündern auch der Blaster und die Logger zum individuellen Ansprechen durch den Anlog-Manager eine Adresse zugeteilt bekommen, dass die Datenübertragung durch den Anlog-Manager so geregelt wird, dass vom Blaster immer nur ein Logger und über diesen immer nur ein Zünder angesprochen wird und die übrigen Logger gesperrt sind und dass dann, wenn die Datenübertragung von dem Blaster an den jeweiligen Logger und von dort aus jeweils an die Zünder abgeschlossen ist, der Logger jeweils den ordnungsgemäßen Empfang der Daten durch die Zünder dem Anlog-Manager meldet und dass nach Abschluß der Programmierung der Zünder, die an einen Logger angeschlossen sind, dieser Logger von dem Anlog-Manager abgeschaltet und der nachfolgende Logger auf Empfang geschaltet wird.

10. Verfahren nach einem der Ansprüche 1 bis 9, **dadurch gekennzeichnet, dass** die Signalübertragung zwischen dem Anlog-Manager und den Logdatenübermittlern bidirektional mittels Funktechnik erfolgt.

11. Verfahren nach einem der Ansprüche 1 bis 10, **dadurch gekennzeichnet, dass** die Signalübertragung zwischen dem Anlog-Manager und den Loggern bidirektional mittels Funktechnik erfolgt.

12. Verfahren nach einem der Ansprüche 1 bis 11, **dadurch gekennzeichnet, dass** die Signalübertragung zwischen dem Anlog-Manager und dem Blaster bidirektional mittels Funktechnik erfolgt.

## Claims

1. A method for connecting detonators (14) to a detonating system (1) that consists of several detonating circuits (6-9) in which a plurality of detonators (14) are connected to the respective buses (2-5) which each start from a logger (10-13) which is connected to the blaster (27) assigned to all the loggers, by which the detonators (14) are detonated in a predetermined temporal sequence on the basis of a detonation command, **characterised in that** a log-on manager (22) is installed which is in bidirectional contact with the loggers (10-13), with the blaster (27) and with the log-data communicators (17-20) of the loggers, which signal the data pertaining to the detonators (14) to the logger (10-13), **in that** when logging the detonators on to the buses (2-5) of the detonating circuits (6-9) of the detonating system the logger-on (17-20), the person (17-20) who connects the detonators, announces his presence to the log-on manager (22), **in that** the log-on manager (22) recognises the logger-on (17-20) from an identification code assigned to him and assigns him to the logger (10-13) to whose bus (2-5) the logger-on (17-20) wishes to connect the detonators (14), **in that** the log-on manager (22) checks whether a detonator (14) is being connected and data are being transmitted at the time of reporting, **in that**, when no data are being transmitted, the logger (10-13) assigned to the bus (2-5) for communicating the data pertaining to the detonator (14) to be connected is switched to receiving, **in that**, when another detonator (14) is already being connected, the log-on manager (22) sends a message to the log-data communicator (21) to the effect that a transmission of data is not possible, **in that** the connection of the detonator (14) to the assigned logger (10-13) is only enabled when the transmission of data pertaining to the other detonator (14) has been concluded and **in that** the data communicated from the detonators (14) form the basis for the temporal sequence of the detonation of the individual detonators (14).

2. A method according to Claim 1, **characterised in that**, when the logger-on announces his presence with his identification code, the log-on manager turns directly to the appropriate logger and, when it is not presently occupied by a transmission of data, switches it to receiving in respect of the signals of the log-data communicator assigned to the logger or alternatively in respect of the data pertaining to a detonator announcing its presence itself when logging on to the bus.

3. A method according to Claim 1 or 2, **characterised in that**, when the logger-on has received the confirmation from the log-on manager that he can connect the detonator to the bus, he implements the connection of the detonator and acknowledges the logging-on by the transmission of the identification code.

4. A method according to Claim 3, **characterised in that** the position of the connected detonator in the detonating system is communicated to the log-on manager.

5. A method according to one of Claims 1 to 4, **characterised in that**, when two or more loggers-on announce their presence to the log-on manager with a view to connecting detonators, the log-on manager arranges the messages according to the sequence of their input into a wait-loop, optionally indicates the wait-position and enables a log-on operation only when a preceding log-on operation of a detonator has been successfully concluded or the noting of the error message of a non-orderly connection has been confirmed.

6. A method according to one of Claims 1 to 5, **characterised in that**, when the data that have been communicated in the course of logging on are incomplete or faulty, the logger reports the error to the log-data communicator and the error is signalled at the log-data communicator or is indicated on a display of the log-data communicator.

7. A method according to one of Claims 1 to 6, **characterised in that**, when a detonator has been successfully logged on to a bus by a logger-on, the logger acknowledges this at the log-data communicator with an acknowledging signal and thereafter the logger-on communicates the successful logging-on to the log-on manager.

8. A method according to one of Claims 1 to 6, **characterised in that**, when a detonator has been successfully logged on to a bus by a logger-on, the logger reports this directly to the log-on manager and a corresponding signal appears at the log-data communicator.

9. A method according to one of Claims 1 to 8, **characterised in that** the communication of the delay-times from the blaster to the individual detonators via the loggers is coordinated by the log-on manager, by the blaster and the loggers, in addition to the individual detonators, also having an address allocated to them by the log-on manager for the purpose of individual addressing, **in that** the transmission of data is regulated by the log-on manager in such a way that at all times only one logger and, via the latter at all times, only one detonator is addressed by the blaster and the remaining loggers are disabled and **in that**, when the transmission of data from the blaster to the respective logger and from there in.each instance to the detonators has been concluded, the logger reports in each instance the orderly reception of the data by the detonators to the log-on manager and **in that**, after conclusion of the programming of the detonators that are connected to a logger, this logger is switched off by the log-on manager and the following logger is switched to receiving.

10. A method according to one of Claims 1 to 9, **characterised in that** the transmission of signals between the log-on manager and the log-data communicators is effected bidirectionally by means of radio technology.

11. A method according to one of Claims 1 to 10, **characterised in that** the transmission of signals between the log-on manager and the loggers is effected bidirectionally by means of radio technology.

12. A method according to one of Claims 1 to 11, **characterised in that** the transmission of signals between the log-on manager and the blaster is effected bidirectionally by means of radio technology.

## Revendications

1. Procédé de raccordement d'amorces (14) à un système de mise à feu (1) qui se compose de plusieurs circuits de mise à feu (6-9) où une pluralité d'amorces sont raccordées aux bus (2-5) respectifs partant d'un enregistreur (10-13) connecté à l'unité de déclenchement (27) qui est associée à tous les enregistreurs et à partir de laquelle les amorces (14) sont allumées dans un ordre chronologique prédéterminé, suite à une instruction d'allumage, **caractérisé par le fait qu'**il est prévu un gestionnaire de raccordement (22) qui est en contact bidirectionnel avec les enregistreurs (10-13), l'unité de déclenchement (27) et les moyens de transmission de données de raccordement (17-20) des enregistreurs qui transmettent les données des amorces (14) à l'enregistreur (10-13); **par le fait que** lors du raccordement des amorces aux bus (2-5) des circuits de mise à feu (6-9) du système de mise à feu, l'opérateur de raccordement (17-20), c'est-à-dire la personne effectuant le raccordement des amorces, appelle le gestionnaire de raccordement (22); **par le fait que** le gestionnaire (22) identifie l'opérateur de raccordement (17-20) à l'aide d'un code d'identification qui lui est associé et l'affecte à l'enregistreur (10-13), au bus (2-5) duquel l'opérateur de raccordement (17-20) souhaite raccorder les amorces (14); **par le fait que** le gestionnaire de raccordement (22) vérifie si, à l'instant de l'appel, une amorce (14) est raccordée et si des données sont transmises; **par le fait qu'**en l'absence de transmission de données, l'enregistreur (10-13) associé au bus (2-5) est commuté sur réception en vue de la transmission des données de l'amorce (14) à raccorder; **par le fait que** si une autre amorce (14) est déjà en cours de raccordement, le gestionnaire de raccordement (22) envoie au dispositif de transmission de données de raccordement (21) un message lui indiquant qu'une transmission de données est impossible; **par le fait que** le raccordement de l'amorce (14) à l'enregistreur (10-13) associé n'est autorisé que si la transmission de données de l'autre amorce (14) est terminée; et **par le fait que** les données transmises par les amorces (14) constituent la base pour l'ordre chronologique de l'allumage des différentes amorces (14).

2. Procédé selon la revendication 1, **caractérisé par le fait que** lors de l'appel de l'opérateur de raccordement, avec son code d'identification, le gestionnaire de raccordement s'adresse directement à l'enregistreur concerné et, lorsque celui-ci n'est pas occupé par une transmission de données, le commute à la réception des signaux du moyen de transmission de données de raccordement associé à l'enregistreur, respectivement à la réception des données d'une amorce qui se manifeste spontanément lors du raccordement au bus.

3. Procédé selon la revendication 1 ou 2, **caractérisé par le fait que** lorsque l'opérateur de raccordement a reçu du gestionnaire de raccordement la confirmation qu'il peut raccorder l'amorce au bus, il réalise ce raccordement de l'amorce et le confirme par la transmission du code d'identification.

4. Procédé selon la revendication 3, **caractérisé par le fait que** la position de l'amorce raccordée dans le système de mise à feu est transmise au gestionnaire de raccordement.

5. Procédé selon une des revendications 1 à 4, **caractérisé par le fait que** lorsque deux ou plus de deux opérateurs de raccordement appellent le gestionnaire pour raccorder des amorces, le gestionnaire insère les appels dans une boucle d'attente en fonction de leur ordre d'arrivée, indique le cas échéant la position d'attente et n'autorise ensuite une opération de raccordement que si une opération de raccordement précédente d'une amorce a été achevée avec succès ou si la prise de connaissance du message d'erreur d'un raccordement non correct a été confirmée.

6. Procédé selon une des revendications 1 à 5, **caractérisé par le fait que** lorsque les données transmises lors du raccordement sont incomplètes ou erronées, l'enregistreur indique l'erreur au moyen de transmission de données de raccordement et ladite erreur est signalée sur le moyen de transmission de données de raccordement ou est visualisée sur un moyen d'affichage de celui-ci.

7. Procédé selon une des revendications 1 à 6, **caractérisé par le fait que** si un opérateur de raccordement a raccordé une amorce avec succès à un bus, l'enregistrer confirme cela par un signal de confirmation sur le moyen de transmission de données de raccordement, puis l'opérateur de raccordement indique au gestionnaire que le raccordement a été effectué avec succès.

8. Procédé selon une des revendications 1 à 6, **caractérisé par le fait que** si un opérateur a raccordé une amorce avec succès à un bus, l'enregistreur le signale directement au gestionnaire de raccordement et un signal correspondant apparaît sur le moyen de transmission de données de raccordement.

9. Procédé selon une des revendications 1 à 8, **caractérisé par le fait que** la transmission des temps de retard de l'unité de déclenchement, via les enregistreurs, aux différentes amorces est coordonnée par le gestionnaire de raccordement qui affecte une adresse non seulement aux différentes amorces mais aussi à l'unité de déclenchement et aux enregistreurs, en vue d'une réponse individuelle, **par le fait que** la transmission des données est régulée par le gestionnaire de raccordement de manière telle que l'unité de déclenchement ne s'adresse toujours qu'à un seul enregistreur et ce dernier ne s'adresse toujours qu'à une seule amorce et les autres enregistreurs sont bloqués, et **par le fait que** lorsque la transmission de données de l'unité de déclenchement à l'enregistreur concerné et de là aux amorces est terminée, l'enregistreur signale au gestionnaire de raccordement la réception correcte des données par les amorces, et **par le fait qu'**à la fin de la programmation des amorces connectées à un enregistreur, cet enregistreur est coupé par le gestionnaire et l'enregistreur suivant est commuté sur réception.

10. Procédé selon une des revendications 1 à 9, **caractérisé par le fait que** la transmission des signaux entre le gestionnaire de raccordement et les moyens de transmission de données de raccordement s'effectue de manière bidirectionnelle par radiotechnique.

11. Procédé selon une des revendications 1 à 10, **caractérisé par le fait que** la transmission des signaux entre le gestionnaire de raccordement et les enregistreurs s'effectue de manière bidirectionnelle par radiotechnique.

12. Procédé selon une des revendications 1 à 11, **caractérisé par le fait que** la transmission des signaux entre le gestionnaire de raccordement et l'unité de déclenchement s'effectue de manière bidirectionnelle par radiotechnique.
